# EUROPÄISCHE PATENTSCHRIFT

(11) **EP 1 034 741 B1**
(45) Veröffentlichungstag und Bekanntmachung des Hinweises auf die Patenterteilung: **11.07.2012**
(21) Anmeldenummer: 00100962.0
(22) Anmeldetag: 19.01.2000
(51) Int. Cl.: A61B 6/00

(54) **Bedienplatz eines Röntgenprüfgerätes**
Command post of a radiographic apparatus
Poste de commande d'un appareil de radiographie

(30) Priorität: 10.03.1999 DE 19910615
(43) Veröffentlichungstag der Anmeldung: 13.09.2000
(73) Patentinhaber: Smiths Heimann GmbH, 65205 Wiesbaden (DE)
(72) Erfinder: Aust, Stefan, 65527 Niedernhausen (DE); Thoma, Helmut, 55131 Mainz (DE)
(74) Vertreter: Dietrich, Barbara

(56) Entgegenhaltungen:
- DE-A- 4 423 360
- US-A- 5 056 864

## Beschreibung

Die Erfindung betrifft einen Bedienplatz für ein Röntgenprüfgerät.

Herkömmliche Bedienplätze von Röntgenprüfgeräten weisen handelsübliche Stühle und Tische auf, die eine individuelle Anpassung an Körpergröße und Körperhaltung des Bedienpersonals nicht zulassen. Dies führt u. a. neben Schmerzen auch zu einer schnellen Ermüdung des Bedienpersonals.

Ein solcher Bedienplatz stellt sich in der DE 25 32 218 C 2 dar.

Dokument DE-A-44 23 360 offenbart ein chirurgisches Röntgendiagnostikgerät mit einem Monitor, der mittels einer Höhenverstelleinrichtung höhenverstellbar zur Röntgeneinheit angebracht und in der horizontalen Ebene um eine Achse drehbar gelagert ist. Das Gerät wird von einem separaten Bedienfeld bedient.

Hieraus stellt sich die Aufgabe der Erfindung, einen Bedienplatz aufzuzeigen, der mit einem Röntgenprüfgerät verbunden, ergonomisch angepasst ist.

Gelöst wird die Aufgabe durch die Merkmale des Anspruchs 1.

Dabei liegt der Erfindung die Idee zugrunde, mit verstellbaren Mitteln eine Einheit zum Sitzen als Steheinheit auszuführen, diese Sitz/Steheinheit sowie einen Monitor höhenverstellbar am Röntgenprüfgerät anzubringen, den Monitor in seiner horizontalen Ebene um eine Achse drehbar zu lagern und ein Bedienfeld am Monitor klappbar zu befestigen. Dadurch ist es möglich, dass das Bedienpersonal sich den Bedienplatz individuell einrichten bzw. einstellen kann.

Vorteilhafte Ausführungen sind in den Unteransprüchen aufgeführt.

So kann der Monitor an einer Höhenverstelleinheit befestigt sein, die wiederum auf einem Standfuß direkt am Röntgenprüfgerät angeordnet ist. Dabei ist der Monitor um seine eigene Achse bzw. um die Längsachse der Höhenverstelleinheit drehbar befestigt. Dies hat den Vorteil, dass die Bedienperson beim Verlassen der Sitz/Steheinheit den Monitor wegschwenken und somit einfach aufstehen kann. Das Bedienfeld ist am Monitor vorzugsweise in einzelnen Rastschritten klappbar befestigt und weist eine Handballenauflage auf. Die Höhenverstelleinheit kann manuell, motorisch oder hydraulisch betätigt werden.

Anhand eines Ausführungsbeispieles mit Zeichnung soll die Erfindung näher erläutert werden.

Es zeigt:
- Figur 1: Einen Bedienplatz mit einem Röntgenprüfgerät in Vorderansicht;
- Figur 2: Eine Sitz/Steheinheit des Bedienplatzes;
- Figur 3: Den Bedienplatz mit Röntgenprüfgerät aus Figur 1 in Seitenansicht;
- Figur 4: Eine perspektivische Draufsicht auf ein Bedienfeld;
- Figur 5: Eine Vorderansicht einer separaten Bedienpultausführung des Bedienplatzes.

In Figur 1 ist ein ergonomisch aufgebauter Bedienplatz 1 eines Röntgenprüfgerätes 2 mit einer Sitz/Steheinheit 3 und einem Monitor 4 mit Bedienfeld 5 dargestellt. Die Sitz/Steheinheit 3 sowie der Monitor 4 sind höhenverstellbar, vorzugsweise direkt mit dem Röntgenprüfgerät 2 verbunden. Der Monitor 4 ist in der Ebene um eine Höhenverstelleinheit 6 drehbar gelagert. Die Höhenverstelleinheit 6 ist auf einem Standfuß, der vorzugsweise mit dem Röntgenprüfgerät 2 verbunden ist, angebracht. Das Bedienfeld 5 ist klappbar am Monitor 4 ausgeführt.

In Figur 2 ist die Sitz/Steheinheit 3 detaillierter aufgezeigt. Die Sitz/Steheinheit 3 weist ein Stütz- und Führungsteil 11 auf, in das ein Abstützteil 8 höhenverstellbar geführt ist. Das Stütz- und Führungsteil 11 kann dabei durch teleskopartige Füsse selber höhenverstellbar gestaltet sein. Am Abstützteil 8 ist an einer Seite eine Einrastmechanik 10, beispielsweise ein federnd gelagerter Bolzen, angeordnet, der bei einer Höhenverstellung h1 innerhalb des Stütz- und Führungsteiles 11 in ein zugehöriges Einrastloch (nicht näher dargestellt) einrastet. Eine weitere Einrastmechanik 7, die sich an der anderen Seite des Abstützteils 8 befindet, wird in einer Führung 9 am Röntgenprüfgerät 2 geführt und gelagert, so dass das Abstützteil 8 bei der Höhenverstellung h1 im zugehörigen Einsatzloch 9.1 der Führung 9 einrastet. In vorteilhafter Art und Weise weisen beide Einrastmechaniken 7 und 10 einen ähnlichen Einrastmechanismus auf, wodurch beide Einrastmechaniken 7, 10 über eine gemeinsame Betätigungseinrichtung, beispielsweise einen Hebel (nicht näher dargestellt) bedienbar sind. Es ist aber auch möglich, die Höhenverstellung h1 motorisch oder hydraulisch vorzunehmen. In einer weiteren vorteilhaften Ausführung lässt sich auch das Abstützteil 8 innerhalb der Sitz/Steheinheit 3 verstellen. Diese Verstellung um einen Winkel γ1 bewirkt, dass eine Bedienperson 12 (siehe Figur 3) einmal näher zum Monitor 4 und auch entfernter zum Monitor 4 am Röntgenprüfgerät 2 arbeiten kann, wodurch auch die unterschiedlichen Armlängen der Bedienpersonen 12 berücksichtigt werden können.

Wie in Figur 3 erkennbar, ist der Monitor 4 höhenverstellbar und in der Ebene schwenkbar bzw. drehbar gelagert ausgeführt. Durch die Höhenverstelleinheit 6, die beispielsweise manuell, motorisch oder hydraulisch als Hubvorrichtung betätigt werden kann, wird der Monitor 4 individuell an die Blickhöhe der Bedienperson 12 angepasst, da die Blickhöhe auch abhängig von der Körpergröße der Bedienperson 12 ist. Zur Anpassung an weitere örtliche Gegebenheiten und die gewünschte Arbeitsposition relativ zur Bandlaufrichtung B, ist der Monitor 4 mit Bedienfeld 5 um einen Winkel γ2 von ca. 180° um seine eigene Achse drehbar gehalten. Dabei ist der Monitor 4 beispielsweise auf einer drehbar gelagerten Scheibe 15 angebracht. Ist der Scheibendurchmesser der Scheibe 15 größer als der Monitor 4, kann dieser Monitor 4 auch in einem Vollkreis gedreht werden. Eine weitere Möglichkeit besteht darin, den Monitor 4 in einem Winkel γ3 um die Längsachse der Höhenverstelleinrichtung 6 zu schwenken, so daß die gesamte Scheibe 15 mit Monitor 4 bewegt wird, wobei bei gleicher Höhe von Monitor 4 und Röntgenprüfgerät 2 der Monitor 4 um einen Winkel γ3 bis 180° geschwenkt werden kann. Ist der Monitor 4 bis oberhalb des Röntgenprüfgerätes 2 durch die Höhenverstelleinheit 6 ausgefahren, kann der Monitor 4 auch hier in einem Vollkreis gedreht werden.

Des weiteren ist das Bedienfeld 5 vorzugsweise um 50° aus der eigentlichen Bedienebene, die vorzugsweise 105° zum Monitor 4 beträgt, abklappbar gelagert, wodurch auch unterschiedliche Bedienhöhen des Bedienfeldes 5 einstellbar sind. Das Bedienfeld 5 ist in verschiedenen Winkelstellungen γ4 schrittweise und dadurch individuell einrastbar, wobei der Rastmechanismus 13 beispielsweise auf der einen Seite des Bedienfeldes 5 als Stiftrastung ausgeführt ist, vorzugsweise mit zwei Stiften, die in vorgegebene Löcher einrasten. Auf der anderen Seite des Bedienfeldes 5 ist eine Art Kugelschnapper (nicht näher dargestellt) angebracht, wodurch die Rastposition der Stifte auf der gegenüberliegenden Seite vorgegeben wird.

Wie in Figur 4 dargestellt, verfügt das Bedienfeld 5 über eine Handballenauflage 14 zur Abstützung der Handflächen der Bedienperson 12 bei der Bedienung.

Durch den ergonomischen Bedienplatz 1 am Röntgenprüfgerät 2 kann auf jedes individuelle Merkmal der Bedienperson 12 eingegangen werden, wobei gesundheitliche und physisch/psychologische Aspekte Berücksichtigung finden.

Im Rahmen der erfinderischen Idee sind Änderungen möglich. So können die Sitz/Steheinheit-3 sowie der Monitor 4 mit Bedienfeld 5 auch separat vom Röntgengerät 2 aufgestellt sein. Die Sitz/Steheinheit 3 besitzt dazu ein zweites Stütz- und Führungsteil 11, in dem das Abstützteil 8 gleichfalls geführt und arretiert wird.

In Figur 5 ist die separate Ausführung des Monitors 4 mit Bedienfeld 5 dargestellt. In einer vorteilhaften Variante können auf dem Bedienpult 16 als Stehsäule zwei Monitore 4 angebracht sein. Die Höhenverstelleinrichtung 6 kann beide Monitore 4 gleichzeitig höhenverstellen oder ist für jeden Monitor 4 einzeln installiert (nicht näher dargestellt). Die Schwenkmöglichkeit der einzelnen Monitore 4 ist jedoch dann eingeschränkt, wenn beide separat gedreht werden sollen und beide Monitore 4 zu dicht zueinander aufgebaut sind. Zum Schwenken bzw. Verdrehen der Monitore 4 als Ganzes können beide Monitore 4 auf einer gemeinsamen drehbar gelagerten Scheibe (nicht näher dargestellt) befestigt sein.

### Bezugszeichenliste

- 1: Bedienplatz
- 2: Röntgenprüfgerät
- 3: Sitz/Steheinheit
- 4: Monitor
- 5: Bedienfeld
- 6: Höhenverstelleinheit
- 7: Einrastmechanik
- 8: Abstützteil
- 9: Führung
- 9.1: Einrastloch
- 10: Eintastmechanik
- 11: Stütz- und Führungsteil
- 12: Bedienperson
- 13: Rastmechanismus
- 14: Handballenauflage
- 15: Scheibe
- 16: Stehsäule

## Patentansprüche

1. Bedienplatz für ein Röntgenprüfgerät (2), aufweisend eine Sitz/Steheinheit (3), einen oder zwei Monitore (4) mit einem Bedienfeld (5), wobei die Sitz/Steheinheit (3) höhenverstellbar zum Röntgenprüfgerät (2) angebracht ist und:
a) ein Stütz- und Führungsteil (11) aufweist, in dem ein Abstützteil (8), das als Sitz- und Stehhilfe für das Bedienpersonal dient, höhenverstellbar geführt ist und welches mit dem Röntgenprüfgerät über eine Führung (9) direkt verbunden ist, oder
b) zwei Stütz- und Führungsteile (11) aufweist, in welchen ein Abstützteil (8), das als Sitz- und Stehhilfe für das Bedienpersonal dient, höhenverstellbar geführt sind und welche getrennt vom Röntgenprüfgerät (2) aufbaubar sind,
wobei das Abstützteil (8) in a) und b) innerhalb der Sitz/Steheinheit (3) derart gelagert ist, dass es neben der Höhenverstellung auch vor- und zurückstellbar ist, der / die Monitore (4) mit dem daran befestigten Bedienfeld (5) mittels einer Höhenverstelleinrichtung (6) höhenverstellbar zum Röntgenprüfgerät (2) angebracht sind,
der / die Monitore (4) in der horizontalen Ebene um eine Achse drehbar gelagert sind und
das Bedienfeld (5) am Monitor (4) klappbar befestigt ist, wodurch ein ergonomischer Bedienplatz (1) geschaffen wird.

2. Bedienplatz nach Anspruch 1, **dadurch gekennzeichnet, dass** am Abstützteil (8) zwei Einrastmechaniken (7, 10) angebracht sind, wobei eine Einrastmechanik (7) in die Führung (9) am Röntgenprüfgerät (2) und die andere Einrastmechanik (10) in das Stütz- und Führungsteil (11) eingreift, wodurch eine Arretierung des Abstützteils (8) bei Höhenverstellung (h1) erfolgt.

3. Bedienplatz nach Anspruch 1, **dadurch gekennzeichnet, dass** am Abstützteil (8) zwei Einrastmechaniken (10) angebracht sind, die in die Stütz- und Führungsteile (11) eingreifen, wodurch eine Arretierung des Abstützteils (8) bei Höhenverstellung (h1) erfolgt.

4. Bedienplatz nach Anspruch 2 oder 3, **dadurch gekennzeichnet, dass** die Einrastmechaniken (7, 10) federnd gelagerte Bolzen sind.

5. Bedienplatz nach Anspruch 3 oder 4, **dadurch gekennzeichnet, dass** die Einrastmechaniken (7, 10) über eine gemeinsame Betätigungseinrichtung, beispielsweise einem Hebel, bedienbar sind.

6. Bedienplatz nach Anspruch 5, **dadurch gekennzeichnet, dass** die Höhenverstellung (h1) des Stütz- und Führungsteils (11) motorisch oder hydraulisch vorgenommen werden kann.

7. Bedienplatz nach einem der Ansprüche 1 bis 6, **dadurch gekennzeichnet, dass** das Abstützteil (8) innerhalb der Sitz/Steheinheit (3) in einem Winkel (γ1) vor- und zurück- und damit lagenverstellbar zum Stütz- und Führungsteil (11) angebracht ist.

8. Bedienplatz nach einem der Ansprüche 1 bis 7, **dadurch gekennzeichnet, dass** das Stütz- und Führungsteil (11) durch teleskopartige Füße selber höhenverstellbar gestaltet sein kann.

9. Bedienplatz nach einem der Ansprüche 1 bis 8, **dadurch gekennzeichnet, dass** der Monitor (4) an einer Höhenverstelleinheit (6) und um die Längsachse der Höhenverstelleinrichtung (6) in einem Winkel (γ3) von 0 - 360° drehbar befestigt ist.

10. Bedienplatz nach einem der vorstehenden Ansprüche 1 bis 9, **dadurch gekennzeichnet, dass** das Bedienfeld (5) eine Handballenauflage (14) aufweist.

11. Bedienplatz nach einem der vorstehenden Ansprüche 1 bis 10, **dadurch gekennzeichnet, dass** der Monitor (4) mit dem Bedienfeld (5) auf einer separaten Stehsäule installiert ist, in der die Höhenverstelleinheit (6) integriert ist.

12. Bedienplatz nach einem der Ansprüche 1 bis 11, **dadurch gekennzeichnet, dass** das Bedienfeld (5) in einzelnen Rastschritten am Monitor (4) klappbar befestigt ist.

13. Bedienplatz nach Anspruch 12, **dadurch gekennzeichnet, dass** das Bedienfeld (5) in verschiedenen Winkelstellungen (γ4) schrittweise und dadurch individuell einrastet.

## Claims

1. Operator station for X-ray inspection equipment (2), having a sitting/standing unit (3) and one or two monitors (4) with a control panel (5), wherein the sitting/standing unit (3) is attached in a height-adjustable manner with respect to X-ray inspection equipment (2) and:
a) has a supporting and guiding part (11) in which a support part (8), which serves as a sitting and standing aid for the operator, is guided in a height-adjustable manner and which is directly connected to the X-ray inspection equipment via a guide (9), or
b) has two supporting and guiding parts (11) in which a support part (8), which serves as a sitting and standing aid for the operator, is guided in a height-adjustable manner and which can be assembled separately from the X-ray inspection equipment (2),
wherein the support part (8) in a) and b) is mounted within the sitting/standing unit (3) in such a manner that, in addition to the height adjustment, said support part can also be moved forward and back,
the monitor(s) (4) with the control panel (5) fastened thereto are/is attached in a height-adjustable manner with respect to the X-ray inspection equipment (2) by means of a height-adjustment device (6),
the monitor(s) (4) are/is mounted in the horizontal plane so as to be rotatable about an axis, and
the control panel (5) is fastened to the monitor (4) so as to be able to be folded up or down, thus creating an ergonomic operator station (1).

2. Operator station according to Claim 1, **characterized in that** two latching mechanisms (7, 10) are attached to the support part (8), one latching mechanism (7) engaging in the guide (9) on the X-ray inspection equipment (2) and the other latching mechanism (10) engaging in the supporting and guiding part (11), as a result of which the support part (8) is locked during height adjustment (h1).

3. Operator station according to Claim 1, **characterized in that** two latching mechanisms (10) are attached to the support part (8) and engage in the supporting and guiding parts (11), as a result of which the support part (8) is locked during height adjustment (h1).

4. Operator station according to Claim 2 or 3, **characterized in that** the latching mechanisms (7, 10) are resiliently mounted pins.

5. Operator station according to Claim 3 or 4, **characterized in that** the latching mechanisms (7, 10) can be operated via a joint actuating device, for example a lever.

6. Operator station according to Claim 5, **characterized in that** the height adjustment (h1) of the supporting and guiding part (11) can be undertaken by motor or hydraulically.

7. Operator station according to one of Claims 1 to 6, **characterized in that** the support part (8) is attached within the sitting/standing unit (3) at an angle (γ1) so as to be able to be moved forward and back and therefore in position with respect to the supporting and guiding part (11).

8. Operator station according to one of Claims 1 to 7, **characterized in that** the support and guiding part (11) can itself be designed to be height adjustable by means of telescopic legs.

9. Operator station according to one of Claims 1 to 8, **characterized in that** the monitor (4) is fastened to a height-adjustment unit (6) and so as to be rotatable about the longitudinal axis of the height-adjustment device (6) at an angle (γ3) of 0 -360°.

10. Operator station according to one of the preceding Claims 1 to 9, **characterized in that** control panel (5) has a rest (14) for the ball of the thumb.

11. Operator station according to one of the preceding Claims 1 to 10, **characterized in that** the monitor (4) with the control panel (5) is installed on a separate vertical pillar in which the height-adjustment unit (6) is integrated.

12. Operator station according to one of Claims 1 to 11, **characterized in that** the control panel (5) is fastened to the monitor (4) so as to be able to be folded up or down in individual latching steps.

13. Operator station according to Claim 12, **characterized in that** the control panel (5) latches in different angular positions (γ4) in a stepwise and, as a result, individual manner.

## Revendications

1. Poste de commande d'un appareil de radiographie (2), présentant une unité de station assise/debout (3), un ou deux moniteurs (4) avec un tableau de commande (5), l'unité de station assise/debout (3) étant montée de manière réglable en hauteur par rapport à l'appareil de radiographie (2) et :
a) présentant une partie de support et de guidage (11) dans laquelle est guidée de manière réglable en hauteur une partie d'appui (8) qui sert d'auxiliaire à la station assise/debout pour l'opérateur et qui est raccordée directement à l'appareil de radiographie par le biais d'un guide (9), ou
b) présentant deux parties de support et de guidage (11) dans lesquelles est guidée de manière réglable en hauteur une partie d'appui (8) qui sert d'auxiliaire à la station assise/debout pour l'opérateur et qui peuvent être montées séparément de l'appareil de radiographie (2),
la partie d'appui (8) dans a) et b) étant supportée à l'intérieur de l'unité de station assise/debout (3) de telle sorte qu'elle puisse être également réglée vers l'avant et vers l'arrière en plus du réglage en hauteur, le ou les moniteurs (4) étant montés avec le tableau de commande (5) fixé sur eux, de manière réglable en hauteur par rapport à l'appareil de radiographie (2) au moyen d'un dispositif de réglage en hauteur (6), le ou les moniteurs (4) étant supportés à rotation autour d'un axe dans le plan horizontal, et le tableau de commande (5) étant fixé de manière rabattable sur le moniteur (4), de sorte que l'on obtienne un poste de commande (1) ergonomique.

2. Poste de commande selon la revendication 1, **caractérisé en ce que** deux mécanismes d'encliquetage (7, 10) sont montés sur la partie d'appui (8), un mécanisme d'encliquetage (7) venant en prise dans le guide (9) au niveau de l'appareil de radiographie (2) et l'autre mécanisme d'encliquetage (10) venant en prise dans la partie de support et de guidage (11), de sorte qu'un blocage de la partie d'appui (8) se produise lors du réglage en hauteur (h1).

3. Poste de commande selon la revendication 1, **caractérisé en ce que** deux mécanismes d'encliquetage (10) sont montés sur la partie d'appui (8), lesquels viennent en prise dans des parties de support et de guidage (11), de sorte qu'un blocage de la partie d'appui (8) se produise lors du réglage en hauteur (h1).

4. Poste de commande selon la revendication 2 ou 3, **caractérisé en ce que** les mécanismes d'encliquetage (7, 10) sont des boulons supportés élastiquement.

5. Poste de commande selon la revendication 3 ou 4, **caractérisé en ce que** les mécanismes d'encliquetage (7, 10) peuvent être commandés par le biais d'un dispositif d'actionnement commun, par exemple un levier.

6. Poste de commande selon la revendication 5, **caractérisé en ce que** le réglage en hauteur (h1) de la partie de support et de guidage (11) peut être effectué par moteur ou hydrauliquement.

7. Poste de commande selon l'une quelconque des revendications 1 à 6, **caractérisé en ce que** la partie d'appui (8) est montée à l'intérieur de l'unité de station assise/debout (3) de manière réglable vers l'avant et vers l'arrière et donc en position suivant un angle (γ1) par rapport à la partie de support et de guidage (11).

8. Poste de commande selon l'une quelconque des revendications 1 à 7, **caractérisé en ce que** la partie de support et de guidage (11) peut être configurée de manière réglable en hauteur elle-même au moyen de pieds télescopiques.

9. Poste de commande selon l'une quelconque des revendications 1 à 8, **caractérisé en ce que** le moniteur (4) est fixé sur une unité de réglage en hauteur (6) et de manière à pouvoir tourner autour de l'axe longitudinal du dispositif de réglage en hauteur (6) suivant un angle (γ3) de 0 - 360°.

10. Poste de commande selon l'une quelconque des revendications 1 à 9, **caractérisé en ce que** le tableau de commande (5) présente un appui pour la paume de la main (14).

11. Poste de commande selon l'une quelconque des revendications 1 à 10, **caractérisé en ce que** le moniteur (4) est installé avec le tableau de commande (5) sur une colonne de station debout séparée, dans laquelle est intégrée l'unité de réglage en hauteur (6).

12. Poste de commande selon l'une quelconque des revendications 1 à 11, **caractérisé en ce que** le tableau de commande (5) est fixé de manière rabattable par incréments distincts sur le moniteur (4).

13. Poste de commande selon la revendication 12, **caractérisé en ce que** le tableau de commande (5) s'encliquète dans différentes positions angulaires (γ4) pas à pas et de ce fait discrètement.
